# EUROPÄISCHE PATENTSCHRIFT

(11) **EP 0 408 798 B1**
(45) Veröffentlichungstag und Bekanntmachung des Hinweises auf die Patenterteilung: **03.02.1993**
(21) Anmeldenummer: 89113386.0
(22) Anmeldetag: 21.07.1989
(51) Int. Cl.: F41A 19/17, F41A 19/52

(54) **Spannvorrichtung für Handfeuerwaffen mit Stecherabzug**
Cocking mechanism for small arms with a set trigger mechanism
Mécanisme d'armement pour armes à feu portatives comportant un mécanisme à détente précontrainte

(43) Veröffentlichungstag der Anmeldung: 23.01.1991
(73) Patentinhaber: H. KRIEGHOFF GMBH, D-89016 Ulm (DE)
(72) Erfinder: Brass, Walter, D-7902 Blaubeuren (DE)
(74) Vertreter: Fay, Hermann, Dipl.-Phys. Dr.

(56) Entgegenhaltungen:
- EP-A- 0 165 334
- DE-A- 2 110 502
- DE-A- 2 253 199
- DE-A- 2 315 951
- DE-A- 2 527 995
- DE-B- 1 113 202

## Beschreibung

Die Erfindung betrifft eine Handfeuerwaffe, insbesondere mehrläufige Jagdwaffe, mit einem zum Spannen und Entspannen der Schlagfeder(n) von Hand zwischen einer vorderen Endstellung, entsprechend dem gespannten Zustand der Schlagfeder(n), und einer hinteren Endstellung, entsprechend dem entspannten Zustand der Schlagfeder(n), verschwenkbaren Spanngalgen, und mit mindestens einem Abzug mit Stecher, wobei zum Stechen des Abzugs ein koaxial mit dem Abzug und relativ zu ihm begrenzt schwenkbares Stechermittelstück und ein zwischen dem Abzug und dem Spanngalgen schwenkbar angeordnetes Stecherraststück dienen und im gestochenen Zustand des Abzugs das gespannte Stechermittelstück mit einer Nase an einer Raste des am Abzug abgestützten Stecherraststücks gehalten ist.

Derartige Waffen sind aus einem im Jahr 1987 von der Patentinhaberin herausgegebenen Informationsblatt bekannt, das unter der Bezeichnung "KRIEGHOFF PLUS" eine Explosivdarstellung eines von der Patentinhaberin produzierten und vertriebenen Drillings zeigt. Bei dieser Waffe ist es möglich, mit dem von Hand mittels eines Spannschiebers verschwenkbaren Spanngalgen die Waffe sowohl zu spannen als auch, - sollte es aus irgendwelchen Gründen nicht zum Schuß kommen, - wieder zu entspannen. Allerdings besteht im Falle eines mit Stecher ausgerüsteten Abzugs die Möglichkeit, daß nach dem Stechen der Waffe zwar von Hand die Entspannung der Schlagfeder(n) erfolgt, der Stecher aber versehentlich nicht auch entspannt wird. Wird die Waffe dann erneut gespannt, kann durch Erschütterungen beim Führen der Waffe und/oder bei mehrläufigen Waffen beim Abschießen eines anderen Laufes, beispielsweise Schrotlaufes, das noch gestochene Schloß unbeabsichtigt zum Abschlag kommen und beispielsweise einen Kugelschuß lösen.

Diese Gefahr wird bei einer aus EP-A-0 165 334 bekannten Handfeuerwaffe von allerdings anderem als dem eingangs genannten Aufbau mit einem Sicherungsschieber dadurch vermieden, daß der Sicherungsschieber bei Überführung von der entsicherten in die die Waffe sichernde Stellung ein gespanntes Stecherspannstück und damit den gespannten Stecher insgesamt entspannt sowie in der sichernden Stellung ein Spannen des Stechers verhindert. Jedoch läßt sich diese Lösung auf eine Handfeuerwaffe der eingangs genannten Art nicht übertragen.

Der Erfindung liegt die Aufgabe zugrunde, eine Handfeuerwaffe der eingangs genannten Art so auszubilden, daß mit der Entspannung der Schlagfeder automatisch auch eine Entspannung des Stechers, sollte dieser gespannt gewesen sein, erfolgt und daß der Abzug nur bei gespannter Schlagfeder gestochen werden kann.

Diese Aufgabe wird nach der Erfindung dadurch gelöst, daß am Spanngalgen ein sich über das Stecherraststück erstreckender Sperrhebel angelenkt ist, der das Stecherraststück in der vorderen Endstellung des Spanngalgens nicht beeinflußt und in der hinteren Endstellung des Spanngalgens in einer Stellung festhält, in der die Raste für das Stechermittelstück außerhalb der Schwenkbahn seiner Nase liegt, und daß beim Verschwenken des Spanngalgens aus der vorderen in die hintere Endstellung der Sperrhebel an dem Stecherraststück in einen das Stecherraststück mitnehmenden Eingriff gelangt, wobei bei gestochenem Abzug die Freigabe des gespannten Stechermittelstücks durch das vom Sperrhebel mitgenommene Stecherraststück erst in einer Stellung des Spanngalgens erfolgt, in der die entspannte Schlagfeder das Schlagstück nicht mehr betätigen kann.

Bei gespannter Schlagfeder, d. h. in der vorderen Endstellung des Spanngalgens, hat der Sperrhebel keinen Einfluß auf das Stecherraststück, so daß der Abzug in üblicher Weise gestochen und betätigt werden kann. Wird die Schlagfeder entspannt, d. h. der Spanngalgen in die hintere Endstellung verschwenkt, nimmt der Sperrhebel das Stecherraststück mit, wodurch das Stechermittelstück, sollte es gespannt und an der Raste des Stecherraststücks gehalten gewesen sein, freigegeben und entspannt wird. Jedoch erfolgt diese Stecherentspannung erst, wenn die Schlagfeder durch das Verschwenken des Spanngalgens schon soweit entspannt ist, daß das Schloß nicht mehr abgeschlagen werden, ein Schuß sich also nicht mehr lösen kann. Bei entspannter Schlagfeder schließlich, also in der hinteren Endstellung stehendem Spanngalgen, kann der Abzug nicht gestochen werden. Zwar kann das Stechermittelstück durch Vordrücken des Abzugs noch gespannt werden, jedoch nicht mehr an dem vom Sperrhebel in funktionsloser Stellung gehaltenen Stecherraststück einrasten. Im Ergebnis ist es niemals möglich, die Waffe im entspannten und gestochenen Zustand zu führen.

Zweckmäßig besitzt das Stecherraststück zum Eingriff des Sperrhebels eine Schulter mit vom Spanngalgen abgewandter Anschlagfläche und der Sperrhebel eine an der Anschlagfläche der Schulter zur Anlage kommende Mitnehmernase. Dadurch kommt auf einfache Weise der Eingriff des Sperrhebels an dem Stecherraststück nur in der dem Verschwenken des Spanngalgens aus der vorderen in die hintere Endstellung entsprechenden Bewegungsrichtung des Sperrhebels zustande, während in der entgegengsetzten Sperrichtung der Sperrhebel an dem Stecherraststück vorbeigleiten kann, bis in seiner der vorderen Endstellung des Spanngalgens entsprechenden Lage ein die Bewegung des Stecherraststücks ermöglichender lichter Abstand zwischen der Schulter und der Mitnehmernase besteht.

Eine weiter bevorzugte Ausführungsform ist dadurch gekennzeichnet, daß das den Sperrhebel und den Spanngalgen verbindende Gelenk in der hinteren Endstellung des Spanngalgens in Bezug auf das Stecherraststück höher liegt als in der vorderen Endstellung des Spanngalgens, und daß eine den Sperrhebel in Schwenkrichtung gegen das Stecherraststück beaufschlagende Feder wegen dieses Unterschieds in der Höhenlage des Gelenks in der hinteren Endstellung des Spanngalgens stärker gespannt ist als in dessen vorderer Endstellung. Dadurch liegt der Sperrhebel in der vorderen Endstellung des Spanngalgens nur lose an dem Stecherraststück an, so daß er die Beweglichkeit des Stecherraststücks nicht beeinträchtigt. In der hinteren Endstellung des Spanngalgens ist dagegen der Sperrhebel durch die dann gespannte Feder fest und sicher im Eingriff an dem Stecherraststück und diese dadurch für die Spannung des Stechermittelstücks funktionslos gehalten.

Im folgenden wird die Erfindung an einem in der Zeichnung dargestellten Ausführungsbeispiel näher erläutert; es zeigen:
Fig. 1 das Schloß eines erfindungsgemäßen Drillings in einer schematischen Seitenansicht mit Darstellung nur der für die Erfindung wichtigen Teile,
Fig. 2 eine Teildarstellung aus Fig. 1 bei in der hinteren Endstellung stehendem Spanngalgen und entspanntem Stecher,
Fig. 3 den Gegenstand der Fig. 2 bei in der vorderen Endstellung stehendem Spanngalgen und gestochenem Abzug.

Bei der aus der Zeichnung ersichtlichen Drilling können beide Schlosse durch einen oben liegenden Spannschieber 1 von Hand gespannt und entspannt werden. Entspannen erfolgt durch Rücknahme des Spannschiebers 1, ohne daß dazu ein Durchziehen der Abzüge 2, 2′ erforderlich ist, wobei der vordere Abzug 2 für den Kugellauf, der hintere Abzug 2′ für den Schrotlauf vorgesehen ist. In der Zeichnung ist nur das Schloß für den Kugellauf gezeigt. Der Abzug 2 betätigt beim Durchziehen in üblicher Weise eine von einer Stangenfeder 4 beaufschlagte Schloßstange 3, die dadurch das an einer Raste 5 gehaltene Schlagstück 6 freigibt, das sich dann aus der in Fig. 1 gestrichelt gezeichneten Lage in die ausgezogen dargestellte Lage verschwenken kann, wenn die Schlagfeder 7 gespannt ist. Zum Spannen und Entspannen der Schlagfeder 7 steht der Spannschieber 1 mit einem schwenkbar an einem Lagerbock 8 des Schloßbleches 9 bei 10 gelagerten Spanngalgen 11 in Verbindung. An den Spanngalgen 11 ist in einem Gelenk 12 ein andererseits mit dem Schlagstück 6 gelenkig verbundener Schlagfederbolzen 13 angeschlossen, der in der als Zylinderfeder ausgebildeten Schlagfeder 7 angeordnet ist. Die Schlagfeder 7 ist sowohl am spanngalgenseitigen Gelenk 12 als auch schlagstückseitig abgestützt. Die vordere Endstellung des Spannschiebers 1 und des Spanngalgens 11, in Fig. 1 in ausgezogener Strichführung dargestellt, entspricht somit dem gespannten Zustand der Schlagfeder 7, während in der hinteren Endstellung des Spannschiebers 1 und des Spanngalgens 11, in Fig. 1 gestrichelt gezeichnet, die Schlagfeder 7 entspannt ist.

Der vordere Abzug 2, also Kugelabzug, ist mit einem Stecher versehen. Dazu dient in bekannter Weise ein koaxial mit dem Abzug 2 schwenkbares Stechermittelstück 14 und ein zwischen dem Abzug 2 und dem Spanngalgen 11 um eine Achse 15 schwenkbar angeordnetes Stecherraststück 16. Das Stechermittelstück 14 ist relativ zum Abzug 2 geringfügig schwenkbar, wobei diese Relativbewegung begrenzt wird durch Anschlagflächen 17 am Stechermittelstück 14 einerseits bzw. Abzug 2 andererseits. Das Stecherraststück 16 ist über einen in der Regel einstellbaren Stecheranschlag 18 am Abzug 2 gegen die Kraft einer Druckfeder 19 abgestützt. Das Stechermittelstück 14 steht in der dem Durchziehen des Abzugs 2 entsprechenden Schwenkrichtung unter der Kraft einer in der Zeichnung der besseren Übersicht wegen jeweils nur teilweise dargestellten Stecherfeder 20. Zum Stechen muß der Abzug 2 nach vorn gedrückt werden, wodurch unter gleichzeitiger Spannung der Stecherfeder 20 das Stechermittelstück 14 mit einer Nase 14.1 nach unten bewegt wird und schließlich an einer Raste 16.1 des Stecherraststücks 16 im gespannten Zustand gehalten wird, wie dies Fig. 3 zeigt. Wird der gestochene Abzug betätigt, was durch die begrenzte relative Schwenkbarkeit zwischen dem Stechermittelstück 14 und dem Abzug 2 ermöglicht wird, wird über den Stecheranschlag 18 das Stecherraststück 16 gegen die Kraft der Feder 19 verschwenkt, so daß das Stecherraststück 16 das Stechermittelstück 14 freigibt, das unter der Wirkung der Stecherfeder 20 den Abzug 2 gegen die Schloßstange 3 treibt.

Ohne weitere Maßnahmen würde die bis jetzt erläuterte übliche und bekannte Anordnung die Möglichkeit beinhalten, daß das Kugelschloß zum Schuß gespannt und der Abzug 2 gestochen worden ist, daß es aber, aus welchen Gründen auch immer, nicht zum Schuß kommt und daher die Waffe mittels des Spannschiebers 1 entspannt wird, aber vergessen wird, auch den Stecher wieder zu entspannen. Der Schütze würde also die entspannte und gestochene Waffe mit sich führen. Wird dann die Waffe erneut gespannt, um beispielsweise einen Schrotschuß abzugeben, wäre der Kugelabzug nach wie vor gestochen und könnte sich bei dem Schrotschuß oder durch andere Erschütterungen unbeabsichtigt lösen. Dies wird durch die Erfindung verhindert.

Dazu ist am Spanngalgen 11 ein sich über das Stecherraststück 16 erstreckender Sperrhebel 21 angelenkt, dessen Gelenkachse in der Zeichnung mit 22 bezeichnet ist. In der vorderen Endstellung des Spanngalgens 11 (vgl. Fig. 3) bleibt das Stecherraststück 16 unbebeinflußt durch den Sperrhebel 21. In der hinteren Endstellung des Spanngalgens 11 dagegen (vgl. Fig. 2) hält der Sperrhebel 21 das Stecherraststück 16 in einer Stellung fest, in der die Raste 16.1 für das Stechermittelstück 14 außerhalb der stichpunktiert angedeuteten Schwenkbahn 23 der Nase 14.1 des Stechermittelstücks liegt. Wird daher zum Stechen der Abzug 2 nach vorn gedrückt, kann die Nase 14.1 nicht an der außerhalb ihres Bewegungsbereiches liegenden Raste 16.1 des Stecherraststücks 16 einrasten. In dieser hinteren Endstellung des Spanngalgens 11 ist es also nicht möglich, den Stecher zu spannen. Wird der Spanngalgen 11 aus der vorderen in die hintere Endstellung verschwenkt, gelangt der Sperrhebel 21 an dem Stecherraststück 16 in einen das Stecherraststück 16 in Richtung der Freigabe des Stechermittelstücks 14 mitnehmenden Eingriff. Bei gestochenem Abzug erfolgt aber diese Mitnahme des Stecherraststücks 16 und damit die Freigabe des gespannten Stechermittelstücks 14 durch das vom Sperrhebel 21 mitgenommene Stecherraststück 16 erst in einer Stellung des Spanngalgens 11, in der die entspannte Schlagfeder 7 das Schlagstück 6 nicht mehr betätigen kann. Zwar wird dann noch beim Lösen des Stechermittelstücks 14 der Abzug 2 gegen die Schloßstange 3 getrieben, jedoch erfolgt mangels ausreichender Spannung der Schlagfeder 7 keine Schlagbewegung des Schlagstücks 6 mehr. Mit dem Verschieben des Spannschiebers 1 in die hintere Endstellung wird somit automatisch auch der Stecher entspannt.

Im einzelnen besitzt das Stecherraststück 16 zum Eingriff des Sperrhebels 21 eine Schulter 24 mit vom Spanngalgen 11 abgewandter Anschlagfläche. Der Sperrhebel 21 ist mit einer an der Anschlagfläche der Schulter 24 zur Anlage kommenden Mitnehmernase 24 versehen. In der vorderen Endstellung des Spanngalgens 11 (Fig. 3) besteht zwischen der Anschlagfläche der Schulter 24 einerseits und der daran zur Anlage kommenden Fläche der Mitnehmernase 25 ein so großer freier Abstand 26, daß der Sperrhebel 21 die Schwenkbewegungen des Stecherraststücks 16 nicht beeinflussen kann. Das den Sperrhebel 21 und den Spanngalgen 11 verbindende Gelenk 22 liegt in der hinteren Endstellung des Spanngalges 11 (Fig. 2) in Bezug auf das Stecherraststück 16 höher als in der vorderen Endstellung des Spanngalgens (Fig. 3). Eine den Sperrhebel 21 in Schwenkrichtung gegen das Stecherraststück 16 beaufschlagende Feder 27 ist wegen dieses Unterschieds in der Höhenlage des Gelenks 22 in der hinteren Endstellung des Spanngalgens 11 (Fig. 2) stärker gespannt als in dessen vorderer Endstellung (Fig. 3). In der vorderen Endstellung des Spanngalgens 11 liegt daher der Sperrhebel 21 nur lose auf dem Stecherraststück 16, während in der hinteren Endstellung des Spanngalgens 11 die dann gespannte Feder 27 den Sperrhebel 21 gemäß Fig. 2 im festen und sicheren Eingriff am Stecherraststück 16 hält.

## Patentansprüche

1. Handfeuerwaffe, insbesondere mehrläufige Jagdwaffe, mit einem zum Spannen und Entspannen der Schlagfeder(n) (7) von Hand zwischen einer vorderen Endstellung, entsprechend dem gespannten Zustand der Schlagfeder(n), und einer hinteren Endstellung, entsprechend dem entspannten Zustand der Schlagfeder(n), verschwenkbaren Spanngalgen (11), und mit mindestens einem Abzug (2) mit Stecher, wobei zum Stechen des Abzugs ein koaxial mit dem Abzug (2) und relativ zu ihm begrenzt schwenkbares Stechermittelstück (14) und ein zwischen dem Abzug (2) und dem Spanngalgen (11) schwenkbar angeordnetes Stecherraststück (16) dienen und im gestochenen Zustand des Abzugs das gespannte Stechermittelstück (14) mit einer Nase (14.1) an einer Raste (16.1) des am Abzug (2) abgestützten Stecherraststücks (16) gehalten ist, dadurch gekennzeichnet, daß am Spanngalgen (11) ein sich über das Stecherraststück (16) erstreckender Sperrhebel (21) angelenkt ist, der das Stecherraststück (16) in der vorderen Endstellung des Spanngalgens (11) nicht beeinflußt und in der hinteren Endstellung des Spanngalgens (11) in einer Stellung festhält, in der die Raste (16.1) für das Stechermittelstück (14) außerhalb der Schwenkbahn (23) seiner Nase (14.1) liegt, und daß beim Verschwenken des Spanngalgens (11) aus der vorderen in die hintere Endstellung der Sperrhebel (21) an dem Stecherraststück (16) in einen das Stecherraststück mitnehmenden Eingriff gelangt, wobei bei gestochenem Abzug die Freigabe des gespannten Stechermittelstücks (14) durch das vom Sperrhebel (21) mitgenommene Stecherraststück (16) erst in einer Stellung des Spanngalgens (11) erfolgt, in der die entspannte Schlagfeder (7) das Schlagstück (6) nicht mehr betätigen kann.

2. Handfeuerwaffe nach Anspruch 1, dadurch gekennzeichnet, daß das Stecherraststück (16) zum Eingriff des Sperrhebels (21) eine Schulter (24) mit vom Spanngalgen (11) abgewandter Anschlagfläche und der Sperrhebel (21) eine an der Anschlagfläche der Schulter (24) zur Anlage kommende Mitnehmernase (25) aufweist.

3. Handfeuerwaffe nach Anspruch 1 oder 2, dadurch gekennzeichnet, daß das den Sperrhebel (21) und den Spanngalgen (11) verbindende Gelenk (22) in der hinteren Endstellung des Spanngalgens (11) in Bezug auf das Stecherraststück (16) höher liegt als in der vorderen Endstellung des Spanngalgens (11), und daß eine den Sperrhebel (21) in Schwenkrichtung gegen das Stecherraststück (16) beaufschlagende Feder (27) wegen dieses Unterschieds in der Höhenlage des Gelenks (22) in der hinteren Endstellung des Spanngalgens (11) stärker gespannt ist als in dessen vorderer Endstellung.

## Claims

1. A hand gun, in particular a multi-barrel sporting gun, comprising a cocking arm (11) which for cocking and uncocking the striker spring or springs (7) is pivotable by hand between a forward limit position corresponding to the cocked condition of the striker spring or springs, and a rearward limit position corresponding to the uncocked condition of the striker spring or springs, and at least one trigger (2) with hairtrigger, wherein a hairtrigger central portion (14) which is pivotable coaxially with the trigger (2) and limitedly relative thereto and a hairtrigger detent portion (16) which is arranged pivotably between the trigger (2) and the cocking arm (11) serve for hairtriggering of the trigger and in the hairtriggered condition of the trigger the cocked hairtrigger central portion (14) is held with a projection (14.1) against a detent (16.1) of the hairtrigger detent portion (16) which is supported against the trigger (2) , characterised in that pivotally connected to the cocking arm (11) is a locking lever (21) which extends over the hairtrigger detent portion (16) and which does not influence the hairtrigger detent portion (16) in the forward limit position of the cocking arm (11) and in the rearward limit position of the cocking arm (11) retains it in a position in which the detent (16.1) for the hairtrigger central portion (14) lies outside the path of pivotal movement (23) of its projection (14.1) and that upon pivotal movement of the cocking arm (11) out of the forward limit position into the rearward limit position the locking lever (21) comes into engagement on the hairtrigger detent portion (16) to entrain same, wherein when the trigger is hairtriggered release of the cocked hairtrigger central portion (14) is effected by the hairtrigger detent portion (16) which is entrained by the locking lever (21), only in a position of the cocking arm (11) in which the uncocked striker spring (7) can no longer actuate the striker member (6).

2. A hand gun according to claim 1 characterised in that for engagement of the locking lever (21) the hairtrigger detent portion (16) has a shoulder (24) with an abutment surface which is remote from the cocking arm (11) and the locking lever (21) has an entrainment projection (25) which comes to bear against the abutment surface of the shoulder (24).

3. A hand gun according to claim 1 or claim 2 characterised in that the pivot (22) connecting the locking lever (21) and the cocking arm (11) is disposed higher in relation to the hairtrigger detent portion (16) in the rearward limit position of the cocking arm (11) than in the forward limit position of the cocking arm (11) and that a spring (27) which urges the locking lever (21) in the pivotal direction towards the hairtrigger detent portion (16), by virtue of said difference in the position in respect of height of the pivot (22), is more greatly stressed in the rearward limit position of the cocking arm (11) than in its forward limit position.

## Revendications

1. Arme à feu portative, notamment arme de chasse à plusieurs coups, comportant un étrier de tension (11), que l'on peut faire pivoter manuellement, pour tendre et détendre le ou les ressorts de percussion (7), entre une position d'extrémité avant, qui correspond à l'état détendu du ou des ressorts de percussion, et une position d'extrémité arrière, qui correspond à l'état détendu du ou des ressorts de percussion, et au moins une détente (2) comportant un actionneur, et dans laquelle l'actionnement de la détente fait intervenir un élément intermédiaire (14) de l'actionneur, qui peut pivoter coaxialement à la détente (2) et d'une manière limitée par rapport à cette dernière, et un élément d'encliquetage (16) de l'actionneur, monté de manière à pouvoir pivoter entre la détente (2) et l'étrier de tension (11), et dans laquelle, lorsque la détente est activée, l'élément intermédiaire tendu (14) de l'actionneur est maintenu, par un bec (14.1) dans une encoche (16.1) de l'élément d'encliquetage (16) de l'actionneur, qui prend appui sur la détente (2), caractérisée en ce que sur l'étrier de tension (11) est articulé un levier de blocage (21), qui s'étend au-dessus de l'élément d'encliquetage (16) de l'actionneur et qui, lorsque l'étrier de tension (11) est dans la position d'extrémité avant, n'influe pas sur l'élément d'encliquetage (16) et, lorsque l'étrier de tension (11) est dans la position d'extrémité arrière, maintient fermement l'élément d'encliquetage (16) dans une position, dans laquelle l'encoche (16.1) pour l'élément intermédiaire (14) de l'actionneur est situé à l'extérieur de la voie de pivotement (23) du bec (14.1) de l'élément intermédiaire, et que lors du pivotement de l'étrier de tension (11) depuis la position d'extrémité avant dans la position d'extrémité arrière, le levier de blocage (21) vient s'appliquer contre l'élément d'encliquetage (16) de l'actionneur, selon un engrènement entraînant l'élément d'encliquetage, auquel cas, lorsque la détente est actionnée, la libération de l'élément intermédiaire tendu (14) de l'actionneur est produite par l'élément d'encliquetage (16) entraîné par le levier de blocage (21) uniquement dans une position de l'étrier de tension (11), dans laquelle le ressort de percussion détendu (7) ne peut plus actionner le percuteur (6).

2. Arme à feu portative selon la revendication 1, caractérisée en ce que l'élément d'encliquetage (16) de l'actionneur comporte, pour son engrènement avec le levier de blocage (21), un épaulement (24) possédant une surface de butée tournée à l'opposé de l'étrier de tension (11), et que le levier de blocage (21) possède un bec d'entraînement (25) qui vient s'appliquer contre la surface de butée de l'épaulement (24).

3. Arme à feu portative selon la revendication 1 ou 2, caractérisée en ce que l'articulation (22), qui relie le levier de blocage (21) et l'étrier de tension (11), est située à un niveau plus élevé que l'élément d'encliquetage (16) de l'actionneur, lorsque l'étrier de tension (11) est dans sa position d'extrémité arrière que lorsqu'il est dans sa position d'extrémité avant, et qu'un ressort (27), qui repousse le levier de blocage (21) dans la direction de pivotement à l'encontre de l'élément d'encliquetage (16) de l'actionneur, est plus fortement tendu, en raison de cette différence de position en hauteur de l'articulation (22), lorsque l'étrier de tension (11) est dans sa position d'extrémité arrière que lorsqu'il se trouve dans sa position d'extrémité avant.
